# EUROPÄISCHE PATENTSCHRIFT

(11) **EP 1 526 940 B1**
(45) Veröffentlichungstag und Bekanntmachung des Hinweises auf die Patenterteilung: **14.12.2005**
(21) Anmeldenummer: 03784140.0
(22) Anmeldetag: 01.08.2003
(51) Int. Cl.: B22D 41/00, B22D 11/103, B22D 35/04

(54) **FEUERFESTES KERAMISCHES BAUTEIL**
REFRACTORY CERAMIC PART
COMPOSANT CERAMIQUE REFRACTAIRE

(30) Priorität: 05.08.2002 DE 10235867
(43) Veröffentlichungstag der Anmeldung: 04.05.2005
(73) Patentinhaber: Refractory Intellectual Property GmbH & Co. KG, 1100 Wien (AT)
(72) Erfinder: RETSCHNIG, Alexander, A-8700 Leoben (AT); LONGIN, Bernhard, A-2340 Mödling (AT); PIRKNER, Dieter, A-8700 Leoben (AT)
(74) Vertreter: Becker, Thomas
(86) Internationale Anmeldenummer: PCT/EP2003/008535
(87) Internationale Veröffentlichungsnummer: WO 2004/014585

(56) Entgegenhaltungen:
- EP-B- 0 729 393
- EP-B- 0 790 873
- WO-A-00/06324
- WO-A-97/37799

## Beschreibung

Die Erfindung betrifft ein feuerfestes keramisches Bauteil, welches beispielsweise in Form eines Pralltopfes oder einer Schmelzrinne gestaltet sein kann.

Eine Metallschmelze, die beispielsweise nach einer Pfannenbehandlung in ein Zwischengefäß (Tundish) gegossen wird, führt aufgrund der zum Teil hohen Strömungsgeschwindigkeit (zum Beispiel: 3 m/s) zu erheblichen mechanischen Belastungen des Bereiches der feuerfesten Tundishauskleidung, auf den die Schmelze auftrifft. Außerdem kommt es zu Turbulenzen zumindest im Umfeld der Auftreffstelle. Die kinetische Energie des Schmelzstrahls beträgt beispielhaft 2 bis 10 Ws/kg.

Um den Verschleiß der regulären Feuerfestauskleidung in Grenzen zu halten, ist es bekannt, den Auftreffbereich der Schmelze durch eine sogenannte Prallplatte zu verstärken.

Die Prallplatte kann aus hoch verschleißfesten feuerfesten Werkstoffen bestehen.

Darüber hinaus ist die Verwendung sogenannter Pralltöpfe bekannt (WO 00/06324, WO 97/37799, EP 0 729 393B1, EP 0 790 873 B1).

Der Boden eines solchen Pralltopfs entspricht im wesentlichen einer Prallplatte. Die bekannten Pralltöpfe sind so gestaltet, das sie am oberen Ende, also dort, wo die Schmelze zugeführt wird, aber auch dort, wo die Schmelze den Pralltopfwieder verläßt, eine Querschnittsverjüngung aufweisen. Auf diese Weise entsteht ein "hinterschnittenes" Profil.

Der Erfindung liegt die Aufgabe zugrunde, ein derartiges feuerfestes keramisches Bauteil konstruktiv zu optimieren, so daß zumindest eine, vorzugsweise alle der folgenden Aufgaben gelöst werden:
- geringer Verschleiß,
- gezielte Führung der Metallschmelze,
- Minimierung von Strömungsturbulenzen,
- leichte Herstellung.

Bei der Lösung dieser Aufgabe(n) geht die Erfindung von der Überlegung aus, das Bauteil so zu gestalten, daß einerseits eine Richtungsumlenkung der zugeführten Metallschmelze erfolgt, andererseits ein Abbau der kinetischen Energie der Schmelze.

Dabei soll die Strömungsumlenkung durch eine seitliche Begrenzung des Bauteils erfolgen. Zum Abbau der kinetischen Energie sieht die Erfindung eine spezielle Ausrichtung/Neigung der entsprechenden Innenflächen der Begrenzungswände vor.

Zum Beispiel durch eine im Vertikalschnitt trichterförmige Gestaltung des Bauteils (mit "trichterförmig" ist der innere, offene Querschnitt des Bauteils gemeint, in den die Metallschmelze gelangt) kann die kinetische Energie durch eine Art Diffusorwirkung abgebaut werden.

Art und Umfang des Energieabbaus hängen vom Neigungswinkel der Innenflächen der Wände ab.

Diese Aspekte gelten für Bauteile, die nach Art einer Rinne gestaltet sind, also mit einem Boden und zwei gegenüberliegenden, seitlichen Begrenzungswänden. Diese Überlegungen gelten aber auch in Hinblick auf topfförmije Bauteile, und zwar unabhängig von der (horizontalen) Querschnittsgeometrie, also beispielsweise für Pralltöpfe mit mehr oder weniger kreisförmigem, ovalem oder rechteckigem Innenquerschnitt.

Danach betrifft die Erfindung in ihrer allgemeinsten Ausführungsform ein feuerfestes keramisches Bauteil mit folgenden Merkmalen:
- einem Boden,
- mindestens zwei Wänden,
- die Wände erstrecken sich von gegenüberliegenden Abschnitten des Bodens derart, daß ihre Innenflächen, zumindest abschnittweise, unter einem Winkel > 0 und < 90 Grad zu einer Ebene, senkrecht zum Boden, und mit entgegengesetzter Neigung verlaufen,
- zwischen freien Enden der Wände ist eine Öffnung ausgebildet,
- zwischen Boden und Öffnung gibt es mindestens einen Abschnitt, bei dem der Abstand der Wände geringer ist als in den zur Öffnung und zum Boden hin anschließenden Bereichen.

Dabei kann der Abstand der Innenflächen der Wände im Bereich der freien Enden der Wände und der bodenseitigen Enden der Wände größer sein als an mindestens einem Bereich dazwischen.

Der genannte Verlauf der Innenflächen der Wände verursacht eine Art "Einschnürung" zwischen dem bodenseitigen Ende (also dort, wo die Metallschmelze beim Angießen auftrifft) und dem gegenüberliegenden offenen Ende (also dort, wo die Metallschmelze austritt). Diese "Einschnürung" führt zu einer konstruktiven und funktionellen Gliederung des Bauteils.

In dem Bereich zwischen Boden und Einschnürung erfolgt ein effizienter Abbau der kinetischen Energie der Schmelze. Außerdem wird ein unkontrolliertes Spritzen (ein unkontrollierter Rückprall) der Metallschmelze vermieden.

In dem Bereich zwischen Einschnürung und (oberem) Auslaufende wird eine Art Diffusor ausgebildet. Durch die Querschnittsverbreiterung am auslaufseitigen Ende soll eine Interaktion der ausströmenden Metallschmelze mit dem (mittig) zugeführten Schmelzestrahl vermieden werden. Im Gegenteil: die Dimensionierung soll so erfolgen, dass es zu einer strömungstechnischen Beruhigung der rücklaufenden Metallschmelze kommt.

Diese funktionalen Vorgaben sind je nach Menge, Viskosität, Temperatur und/oder Geschwindigkeit der Metallschmelze konstruktiv umzusetzen, indem beispielsweise der bodenseitige Raum zur Energievernichtung ausreichend groß gewählt wird, um einerseits die gewünschte Reduzierung der kinetischen Energie der Schmelze zu erreichen, andererseits aber auch den Schmelzestrahl in gewünschter Weise umzulenken. Für das obere auslaufseitige Ende des Bauteils wird eine möglichst laminare, beruhigte Schmelzeströmung zumindest umfangsseitig gewünscht.

Der genannte Neigungswinkel beträgt nach einer Ausführungsform zwischen 10 und 80 Grad, nach einer weiteren Ausführungsform zwischen 30 und 60 Grad.

Soweit die entsprechende Einrichtung (das Bauteil) bereits mit flüssiger Metallschmelze gefüllt ist genügt im Prinzip der beschriebene Schrägverlauf der inneren Wandflächen. Bei einer Rinne wird hierdurch eine Art "V-förmiger Querschnitt des Förderraumes" zumindest oberhalb der Einschnürung für die Metallschmelze ausgebildet. Sofern die Form befüllt wird kann die Metallschmelze, je nach Auftreffwinkel, unkontrolliert umherspritzen, bevor sie vom Boden wieder nach oben und aus dem Bauteil herausgeführt wird. Dies wird nun durch die erwähnte Querschnittsverminderung zwischen den Wänden (oberhalb des Bodens) verhindert.

Zur Vermeidung einer unkontrollierten Strömungsumlenkung sieht eine Weiterbildung der Erfindung vor, einzelne Wände oder mehrere Abschnitte der Innenflächen der genannten Wände mit unterschiedlichen Neigungswinkeln auszubilden. Auf diese Art und Weise können Schikanen, Strömungsbremsen oder Strömungsführungen an den Innenwänden des Bauteils und unsymmetrische Geometrien ausgebildet werden.

Dabei ist eine Ausführungsform möglich, bei der die dem freien Ende der Wand benachbarten Abschnitte einen größeren Neigungswinkel aufweisen als der dem Boden des Bauteils benachbarte Abschnitt. In jedem Fall soll sich der Innenquerschnitt des Bauteils zum freien, offenen Ende hin vergrößern.

Die einzelnen Neigungsabschnitte können entweder unmittelbar (kontinuierlich) ineinander übergehen (wie ausgeführt, auch mit unterschiedlichen Winkeln). Es ist aber auch möglich, die Innenflächen der genannten Wände - im Schnitt betrachtet - mit einem Sägezahnprofil auszubilden, so daß "hinterschnittene Zonen" wandseitig ausgebildet werden, die als Strömungsbremse auf die Metallschmelze wirken. Die erwähnte Einschnürung kann von einer solchen "Zahngeometrie" gebildet werden.

Ebenso können die Innenflächen der Wände abgerundete, gegeneinander gerichtete Profilabschnitte aufweisen oder nutartige Vertiefungen.

Beispielsweise bei einer Rinnenform bietet es sich an, die Innenflächen der gegenüberliegenden Wände spiegelbildlich und die gesamte Anordnung gegebenenfalls symmetrisch zu gestalten.

Eine solche Ausführungsform wird auch in der folgenden Figurenbeschreibung näher erläutert.

Neben der genannten Rinnenform kann das Bauteil auch topfartig gestaltet sein.

Durch eine gekrümmte Ausbildung der Wandflächen lassen sich diese endseitig verbinden, so daß ein geschlossenes Bauteil mit beispielsweise ovalem oder rundem Innenquerschnitt (und/oder Außenquerschnitt) gebildet wird. Ebenso können mindestens zwei weitere Wände vorgesehen werden, die die beiden bereits beschriebenen Wände unter Ausbildung einer (rechteckigen oder mehreckigen) Topfform verbinden.

Aus strömungstechnischer Sicht bieten sich rotationsymmetrische Formen an.

Profilierungen der umlaufenden Innenwand können dabei schraubenartig, gewindeartig oder wendelartig verlaufen.

Das Verhältnis Höhe : Breite (des von den Wänden begrenzten Innenraums) kann in weiten Bereichen schwanken. Es wird in der Regel > 2:1 bis 1:4 betragen, kann ohne weiteres aber auch bis zum Verhältnis 1:15 gehen. Gleiches gilt für das Verhältnis Höhe : maximaler Durchmesser bei den beschriebenen topfartigen Geometrien.

Insbesondere bei den beschriebenen Ausführungsformen, bei denen der Querschnitt der Öffnung zwischen den Wänden am auslaufseitigen Ende der Schmelze größer ist als am bodenseitigen Ende kann das Bauteil in der Regel problemlos einteilig hergestellt werden, zum Beispiel durch Gießen oder Pressen. Etwaige Hinterschnitte können beispielsweise durch ausbrennbare Füllkörper bei der Herstellung ausgebildet werden.

Durch Auswahl verschiedener Neigungswinkel beziehungsweise Profilierungen der Innenwände ist eine exakte und individuelle Gestaltung des Bauteils zur Anpassung an die Form und Eigenschaften (Menge, Strömungsgeschwindigkeit, Strahldurchmesser des eintretenden Metallstrahles möglich). Damit läßt sich auch die Strömungslenkung und der Abbau der kinetischen Energie einstellen.

Zwischen strömungslenkenden Flächen, insbesondere zur Vertikalen geneigte Flächen, können Verbindungsflächen auch horizontal (parallel zum Boden), vertikal (senkrecht zum Boden), mit einem Neigungswinkel > 90° zur Vertikalen oder mit gekrümmtem Profil angeordnet werden.

Weitere Merkmale der Erfindung ergeben sich aus den Merkmalen der Unteransprüche sowie den sonstigen Anmeldungsunterlagen.

Die Erfindung wird nachstehend anhand verschiedener Ausführungsbeispiele näher erläutert. Dabei zeigen die Figuren 1 bis 4, jeweils in stark schematisierter Darstellung und im Querschnitt, unterschiedliche Ausführungsformen eines erfindungsgemäßen Bauteils.

Gleiche oder gleichwirkende Elemente sind mit gleichen Bezugsziffern dargestellt.

Das Ausführungsbeispiel nach Figur 1 zeigt eine mögliche Grundgeometrie eines erfindungsgemäßen Bauteils mit einem Boden 10. Zwei Wände 12, 14 erstrecken sich mit Wandabschnitten 12u, 14u von gegenüberliegenden Abschnitten 101, 10r des Bodens 10, und zwar in die gleiche Richtung (nämlich nach oben), jedoch mit entgegengesetzter Neigung, und zwar zunächst gegeneinander gerichtet (bis zu einem minimalen Abstand dₘᵢₙ) und dann auseinander laufend (Wandabschnitte 12o, 14o)

Der maximale Abstand der unteren Wandabschnitte 12u, 14u der Wände 12, 14 ist mit d angegeben, der Abstand der oberen Abschnitte der Wände 12, 14 im Bereich ihrer freien Enden 12r, 14r ist durch D gekennzeichnet. Wobei D und d > dₘᵢₙ sind und D > d. Die Wände 12, 14 verlaufen spiegelbildlich zu einer gedachten Symmetrieebene E-E. Der Neigungswinkel a der unteren Abschnitte der Wände 12, 14 beträgt ca. 70° zur Oberseite des Bodens 10. Die oberen Abschnitte der Wände 12, 14 verlaufen unter einem Winkel b von ca. 20° zu einer Ebene parallel zur Ebene E-E.

Insgesamt ergibt sich für das Bauteil damit eine Querschnittsgeometrie des von den Wänden begrenzten Innenraumes R, die der einer Eieruhr ähnlich ist.

In Pfeilrichtung Z1 zugeführte Metallschmelze gelangt auf den Boden 10 und wird in Pfeilrichtung Z2 umgelenkt und schließlich in Pfeilrichtung Z3 wandseitig nach oben geführt, bis sie über den äußeren Rand 12r, 14r der Wände weggeführt wird.

Zwischen Boden 10 und der genannten Einschnürungsstelle 11 erfolgt ein Abbau der kinetischen Energie der zugeführten Schmelze. Durch die Querschnittsverjüngung wird gleichzeitig ein unkontrolliertes Herumspritzen der Schmelze vermieden. In dem Abschnitt zwischen der Einschnürung 11 und der oberen Öffnung O (zwischen den Innenflächen der Randabschnitte 12r, 14r) wird eine Diffusorzone ausgebildet, in der die Schmelze wandseitig ungestört und in larninarem Fluß aus dem Bauteil austreten kann, während mittig (gemäß Pfeil Z1) neue Metallschmelze in das Bauteil eintreten kann.

Das Bauteil gemäß Figur 1 ist als Rinne gestaltet.

Gleiches gilt für das Bauteil nach Figur 2. Auch dieses ist gegenüber einer Symmetrieebene E spiegelbildlich gestaltet, so daß die weitere Geometrie nur anhand der (linken) Wand 12 erläutert wird und analog für die Wand 14 gilt.

Vom Boden 10 verläuft zunächst ein erster Innenwandabschnitt 12.1 unter einem Winkel a zur Ebene E-E von etwa 45 Grad. An diesen Abschnitt schließt ein parallel zum Boden 10 verlaufender Abschnitt 12.2 an, der nach Innen (in Richtung auf die gegenüberliegende Wand 14) verläuft. An diesen Abschnitt 12.2 schließt sich ein weiterer Abschnitt 12.3 an, der unter einem Winkel β von circa 40 Grad zur Ebene E-E bis zum oberen Rand 12r der Wand 12 verläuft. Zwischen den Abschnitten 12.2 und 12.3 ist der Wandabstand dₘᵢₙ also am kleinsten.

Es ergibt sich insgesamt für den Innenraum R des Bauteils eine im wesentlichen V-förmige Geometrie zwischen Boden 10 und äußerem Rand 12r, 14r, jedoch mit einer hinterschnittenen Zone 20. Diese führt zu einer kontrollierten Richtungsumtenkung der zugeführten Metallschmelze. Es erfolgt eine Durchwirbelung des umgelenkten Schmelzestrahles. Die Schmelze verliert ihre Strömungsrichtung. Die kinetische Energie wird unmittelbar nach dem Angießen und danach weitestgehend vernichtet.

Das Ausführungsbeispiel nach Figur 3 ähnelt dem nach Figur 2, wobei es sich bei dem hier dargestellten Bauteil allerdings um ein rotationssymmetrisch gestaltetes, topfartiges Bauteil handelt, also um eine Art Pralltopf. Die Rotationssymmetrie ergibt sich in Bezug auf eine gedachte Mittenlängsachse M-M.

In Abwandlung zum Ausführungsbeispiel nach Figur 2 ist die Innenwand 12 zwischen den Abschnitten 12.1 und 12.3 durch einen weiteren Schrägabschnitt 12.4 und einen weiteren horizontal verlaufenden Abschnitt 12.5 charakterisiert, wodurch sich eine weitere, hinterschnittene Zone 22 ergibt. Der Neigungswinkel γ des Abschnitts 12.4 ist größer als der Neigungswinkel β des Abschnitts 12.3.

Im Sinne der Erfindung kann die in Figur 3 dargestellte gegenüberliegende Wandfläche als Wandfläche 14 bezeichnet werden. Technisch betrachtet handelt es sich natürlich um dieselbe Wandfläche 12, die im linken Teil der Figur dargestellt ist, weil diese Wand aufgrund der beschriebenen Topfgeometrie umläuft.

Der Boden 10 weist eine kalottenartige Oberfläche 10o auf, die auch umgekehrt gewölbt sein könnte.

Figur 4 zeigt eine weitere Ausführungsform eines Pralltopfes, wobei sich an einen unteren, geneigten Wandabschnitt 12.1 ein Wandabschnitt 12.6 anschließt, der senkrecht zum Boden 10 verläuft und der von einer wulstartigen Innenwandfläche 12.7 gefolgt wird, die sich zum freien äußeren Rand 12r des Pralltopfes hin nach außen erweitert, so daß der Pralltopf am oberen freien Ende einen deutlich größeren Innendurchmesser Q aufweist als im Bereich der Aufprallfläche 24 des Bodens 10 (Durchmesser q). Wiederum zwischen dem Bodenbereich 10 und der Öffnung 0 ist die Stelle mit dem geringsten Querschnitt des Raums R (qₘᵢₙ).

Auch mit der in Figur 4 beschriebenen Geometrie ergibt sich eine umlaufende hinterschnittene (nutartige) Zone 20, die der Umlenkung und Beruhigung der metallurgischen Schmelze sowie dem Abbau der kinetischen Energie der Schmelze dient.

Der Körper kann einteilig aus einer Gießmasse (zum Beispiel auf Basis Al₂O₃) hergestellt werden.

Figur 4 zeigt - gestrichelt - auch eine mögliche Abwandlungsform. Dabei sind die mehr oder weniger geradlinig aneinander anschließenden Wandabschnitte 12.1, 12.6 und 12.7 fließend, ineinander übergehend ausgebildet, wobei der zum Öffnungsmund O gerichtete Teil des Flächenabschnitts 12.7 mit einer zusätzlichen konkaven Krümmung gestaltet ist. Auch umgekehrte Wölbung (konvexe Krümmung) entspricht dem beanspruchten Gegenstand.

Allgemein gilt: Eine oder mehrere innere Boden- und Wandfläche(n) des beschriebenen Aufprallkörpers (Bauteils) können geradlinig oder gekrümmt, und zwar konvex wie konkav gekrümmt, auch ineinander übergehend, mit gleichen oder unterschiedlichen Neigungswinkeln/Krümmungsradien verlaufen. Dadurch kann das Strömungsverhalten der Schmelze auf den konkreten Anwendungsfall angepasst werden.

Werden die in Figur 4 dargestellten geraden Wandabschnitte, welche zu der Ebene E-E einen Winkel von > 0 und < 90° einschließen, durch gekrümmte Wandabschnitte ersetzt, so ist nicht der gesamte Wandabschnitt unter einem einzigen Winkel zur Ebene E-E geneigt. Der Winkel β, unter dem der jeweilige Teil des Wandabschnitts gegen die Ebene E-E geneigt ist, ist dann für jeden Punkt der Innenkontur des Wandabschnitts durch den Winkel bestimmt, den die Tangente im jeweiligen Punkt mit der Ebene einschließt.

Aufgrund ihrer Krümmung weisen die gekrümmten Wandabschnitte 12.1, 12.6 und 12.7 jeweils unterschiedliche Winkel auf, unter denen sie zur Ebene E-E verlaufen.

In Figur 4 ist beispielsweise an den Punkt P, der auf dem zum Öffnungsmund O gerichteten Flächenabschnitt 12.7 liegt, die Tangente T angelegt. Am Punkt P verläuft der Flächenabschnitt 12.7 unter dem Winkel β von ca. 80 Grad zur Ebene E-E.

## Patentansprüche

1. Feuerfestes keramisches Bauteil mit folgenden Merkmalen:
1.1 einem Boden (10),
1.2 mindestens zwei Wänden (12, 14),
1.3 die Wände (12, 14) erstrecken sich von gegenüberliegenden Abschnitten (101, 10r) des Bodens (10) derart, daß ihre Innenflächen, zumindest abschnittweise (12.1, 12.3, 12.4) unter einem Winkel > 0 und < 90 Grad zu einer Ebene E-E, senkrecht zum Boden (10), und mit entgegengesetzter Neigung, verlaufen,
1.4 zwischen freien Enden (12r, 14r) der Wände (12, 14) ist eine Öffnung (0) ausgebildet,
1.5 zwischen Boden (10) und Öffnung (O) gibt es mindestens einen Abschnitt (11), bei dem der Abstand (d_{min,} qₘᵢₙ) der Wände (12, 14) geringer ist als in den zur Öffnung (O) und zum Boden (10) hin anschließenden Bereichen (12u, 14u; 12o, 14o).

2. Bauteil nach Anspruch 1, bei dem jede Innenfläche mehrere Abschnitte (12.1, 12.3, 12.4, 12.7) mit unterschiedlichen Neigungswinkeln aufweist.

3. Bauteil nach Anspruch 1, bei dem jede Innenfläche mehrere Abschnitte (12.1, 12.3, 12.4, 12.7) mit unterschiedlichen Neigungswinkeln aufweist und der dem freien Ende (12r, 14r) der Wände (12, 14) benachbarte Abschnitt (12.3, 12.7) einen größeren Neigungswinkel aufweist als der dem Boden (10) benachbarte Abschnitt (12.1).

4. Bauteil nach Anspruch 1, bei dem die Innenflächen der Wände (12, 14) - im Schnitt betrachtet - ein Sägezahnprofil aufweisen:

5. Bauteil nach Anspruch 1, bei dem die Innenflächen der Wände (12, 14) abgerundete, gegeneinander gerichtete Profilabschnitte (12. 7) aufweisen.

6. Bauteil nach Anspruch 1, bei dem die Innenflächen der Wände (12, 14) mindestens eine nutartige Vertiefung (20, 22) aufweisen.

7. Bauteil nach Anspruch 6, bei dem die nutartige Vertiefung (20, 22), über ihre Längserstreckung betrachtet, einen geneigten Verlauf hat.

8. Bauteil nach Anspruch 1, bei dem gegenüberliegende Innenflächen der Wände (12, 14) spiegelbildlich gestaltet sind.

9. Bauteil nach Anspruch 1 in Form einer nach oben offenen Rinne.

10. Bauteil nach Anspruch 1 mit mindestens zwei weiteren Wänden, die die beiden Wände (12, 14) unter Ausbildung einer Topfform verbinden.

11. Bauteil nach Anspruch 1, mit einer Topfform mit ovaler, rechteckiger oder kreisförmiger Geometrie in der Draufsicht.

12. Bauteil nach Anspruch 1, mit einem Verhältnis Höhe : Breite oder Höhe: maximaler Durchmesser des von den Wänden (12, 14) umschlossenen Raumes (R) von : 2:1 bis 1:4.

13. Bauteil nach Anspruch 1 mit einem Verhältnis des von den Wänden (12, 14) umschlossenen Raumes (R) von Höhe : Breite oder Höhe: maximaler Durchmesser bis 1:15.

14. Bauteil nach Anspruch 1 mit einem Neigungswinkel der Innenflächen der Wände (12, 14) zwischen 10 und 80 Grad.

15. Bauteil nach Anspruch 1 mit einem Neigungswinkel der Innenflächen der Wände (12, 14) zwischen 30 und 60 Grad.

16. Bauteil nach Anspruch 1, das einteilig ist.

17. Bauteil nach Anspruch 1 mit einem kalottenartigen Boden (10).

18. Bauteil nach Anspruch 1, bei dem sich der Abstand der Innenflächen der Wände (12, 14) zu deren freien Enden (12r, 14r) hin erweitert.

19. Bauteil nach Anspruch 1, bei dem der Abstand der Innenflächen der Wände (12, 14) im Bereich der freien Enden (12r, 14r) und der bodenseitigen Enden (12b, 14b) der Wände (12, 14) größer als ist an mindestens einem Bereich (11) dazwischen.

## Claims

1. A refractory ceramic component with the following characteristics:
1.1 a base (10),
1.2 at least two walls (12, 14),
1.3 the walls (12, 14) extend from opposing sections (101, 10r) of the base (10) such that at least segments (12.1, 12.3, 12.4) of their inner surfaces are oppositely inclined by an angle of > 0 and < 90 degrees referred to a plane E-E that extends perpendicular to the base (10),
1.4 an opening (O) is arranged between the free ends (12r, 14r) of the walls (12, 14), and
1.5 between the base (10) and the opening (O), there is at least one section (11) in which the distance (dₘᵢₙ, qₘᵢₙ) between the walls (12, 14) is smaller than in the adjacent regions (12u, 14u; 12o, 14o) towards the opening (O) and towards the base (10).

2. The component according to-Claim 1, wherein each inner surface comprises several segments (12.1, 12.3, 12.4, 12.7) with different angles of inclination.

3. The component according to Claim 1, wherein each inner surface comprises several segments (12.1, 12.3, 12.4, 12.7) with different angles of inclination,: and wherein the segment (12.3, 12.7) situated adjacent to the free end (12r, 14r) of the walls (12, 14) is inclined by a larger angle of inclination than the segment (12.1) situated adjacent to the base (10).

4. The component according to Claim 1, wherein the inner surfaces of the walls (12, 14) have a sawtooth profile--if viewed in the form of a section.

5. The component according to Claim 1, wherein the inner surfaces of the walls (12, 14) have rounded profile segments (12.7) that are directed toward one another.

6. The component according to Claim 1, wherein the inner surfaces of the walls (12, 14) have at least one groove-like depression (20, 22).

7. The component according to Claim 6, wherein the groove-like depression (20, 22) is inclined in its longitudinal direction.

8. The component according to Claim 1, wherein opposing inner surfaces of the walls (12, 14) are realized in a laterally reversed fashion.

9. The component according to Claim 1 in the form of a gutter with an open top.

10. The component according to Claim 1 with at least two additional walls are provided which connect the two walls (12, 14) such that the component has a pot-shaped geometry.

11. The component according to Claim 1, wherein the component has the shape of a pot of oval, rectangular or circular geometry if viewed in the form of a top view.

12. The component according to Claim 1, wherein the ratio height: width or height: maximum diameter of the space (R) enclosed by the walls (12, 14) lies between 2:1 and 1:4.

13. The component according to Claim 1, wherein the ratio height: width or height: maximum diameter of the space (R) enclosed by the walls (12, 14) is as high as 1:15.

14. The component according to Claim 1, wherein the inner surfaces of the walls (12, 14) have an angle of inclination between 10 and 80 degrees.

15. The component according to Claim 1, wherein the inner surfaces of the walls (12, 14) have an angle of inclination between 30 and 60 degrees.

16. The component according to Claim 1, realized as a one-piece component.

17. The component according to Claim 1, wherein the component has a calotte-shaped base (10).

18. The component according to Claim 1, wherein the distance between the inner surfaces of the walls (12, 14) increases toward their free ends (12r, 14r).

19. The component according to Claim 1, wherein the distance between the inner surfaces of the walls (12, 14) is greater in the region of the free ends (12r, 14r) and in the region of the ends (12b, 14b) of the walls (12, 14) at the base side than in at least one region (11) situated in between.

## Revendications

1. Elément de construction en céramique réfractaire, avec les caractéristiques suivantes :
1.1 un fond (10),
1.2 au moins deux parois (12, 14),
1.3 les parois (12, 14) s'étendent depuis des sections opposées (101, 10r) du fond (10) de telle sorte que leurs surfaces intérieures, au moins par sections (12.1, 12.3, 12.4) s'étendent sous un angle >0 et <90° par rapport à un plan E-E, perpendiculaire au fond (10) et avec des inclinaisons opposées,
1.4 une ouverture (O) est configurée entre les extrémités libres (12r, 14r) des parois (12, 14),
1.5 il y a au moins une section (11) entre le fond (10) et l'ouverture (O) pour laquelle la distance (dₘᵢₙ, qₘᵢₙ) des parois (12, 14) est plus petite que dans les zones (12u, 14u, 12o, 14o) se raccordant vers l'ouverture (O) et vers le fond (10).

2. Elément de construction selon la revendication 1, pour lequel chaque surface intérieure comporte plusieurs sections (12.1, 12.3, 12.4, 12.7) avec des angles d'inclinaison différents.

3. Elément de construction selon la revendication 1, pour lequel chaque surface intérieure comporte plusieurs sections (12.1, 12.3, 12.4, 12.7) avec des angles d'inclinaison différents et pour lequel la section (12.3, 12.7) voisine de l'extrémité libre (12r, 14r) des parois (12, 14) présente un angle d'inclinaison plus grand que la section (12.1) voisine du fond (10).

4. Elément de construction selon la revendication 1, pour lequel les surfaces intérieures des parois (12, 14), vues en coupe, présentent un profil en dents de scie.

5. Elément de construction selon la revendication 1, pour lequel les surfaces intérieures des parois (12, 14) présentent des sections profilées (12.7) arrondies orientées les unes contre les autres.

6. Elément de construction selon la revendication 1, pour lequel les surfaces intérieures des parois (12, 14) présentent au moins un renfoncement en forme de rainure (20, 22).

7. Elément de construction selon la revendication 6, pour lequel le renfoncement en forme de rainure (20, 22), vu sur son extension longitudinale, a un tracé incliné.

8. Elément de construction selon la revendication 1, pour lequel les surfaces intérieures opposées des parois (12, 14) sont configurées symétriquement.

9. Elément de construction selon la revendication 1 de la forme d'une rigole ouverte vers le haut.

10. Elément de construction selon la revendication 1, avec au moins deux parois supplémentaires qui relient les deux parois (12, 14) moyennant la réalisation d'une forme de pot.

11. Elément de construction selon la revendication 1, avec une forme de pot d'une géométrie ovale, rectangulaire ou circulaire en vue de dessus.

12. Elément de construction selon la revendication 1, avec un rapport hauteur : largeur ou hauteur : diamètre maximal de l'espace (R) limité par les parois (12, 14) de 2 : 1 à 1 : 4.

13. Elément de construction selon la revendication 1, avec un rapport hauteur : largeur ou hauteur : diamètre maximal de l'espace (R) limité par les parois (12, 14) jusqu'à 1 : 15.

14. Elément de construction selon la revendication 1, avec un angle d'inclinaison des surfaces intérieures des parois (12, 14) entre 10 et 80 degrés.

15. Elément de construction selon la revendication 1, avec un angle d'inclinaison des surfaces intérieures des parois (12, 14) entre 30 et 60 degrés.

16. Elément de construction selon la revendication 1, qui est monobloc.

17. Elément de construction selon la revendication 1, avec un fond (10) en forme de calotte.

18. Elément de construction selon la revendication 1, pour lequel la distance des surfaces intérieures des parois (12,14) s'agrandit vers leurs extrémités libres (12r, 14r).

19. Elément de construction selon la revendication 1, pour lequel la distance des surfaces intérieures des parois (12,14) dans la zone des extrémités libres (12r, 14r) et des extrémités (12b, 14b) côté fond des parois (12, 14) est plus grande qu'en au moins une zone (11) entre les deux.
